# EUROPÄISCHE PATENTSCHRIFT

(11) **EP 0 180 827 B1**
(45) Veröffentlichungstag und Bekanntmachung des Hinweises auf die Patenterteilung: **07.01.1988**
(21) Anmeldenummer: 85113162.3
(22) Anmeldetag: 23.05.1984
(51) Int. Cl.: B65H 29/04

(54) **Vorrichtung zur Entnahme von bedruckten Bogen für deren Begutachtung**
Apparatus for removing printed sheets for inspection
Dispositif pour le prélèvement d'échantillons de feuilles imprimées

(30) Priorität: 22.06.1983 DE 3322342
(43) Veröffentlichungstag der Anmeldung: 14.05.1986
(62) Teilanmeldung aus: 84105872.0
(73) Patentinhaber: Heidelberger Druckmaschinen Aktiengesellschaft, D-69019 Heidelberg (DE)
(72) Erfinder: Wirz, Arno, D-6901 Bammental (DE)
(74) Vertreter: Stoltenberg, Heinz-Herbert Baldo

(56) Entgegenhaltungen:
- DD-A- 141 664
- GB-A- 782 298

## Beschreibung

Die Erfindung betrifft eine Vorrichtung zur Entnahme von bedruckten Bogen für deren Begutachtung oder Aussonderung aus dem Ausleger einer Bogenrotationsdruckmaschine gemäss dem Oberbegriff des Anspruchs 1.

Eine übliche Methode zur Entnahme eines Druckbogens zu dessen Begutachtung ist, dass bei laufender Maschine nach Abklappen der vorderen Bogenanschläge der Bogen von Hand im richtigen Augenblick herausgezogen wird und die Bogenanschläge schnell wieder hochgeklappt werden.

Insbesondere bei hohen Druckgeschwindigkeiten der Maschine und entsprechender Geschwindigkeit des heranschiessenden Bogens ist diese Art der Bogenentnahme für den Durchführenden äusserst schwierig und stellt an seine Geschicklichkeit grosse Anforderungen. Dabei ist unter Umständen eine nicht zu unterschätzende Verletzungsgefahr gegeben. Ausserdem wurden die frisch bedruckten Bogen hierbei verschmiert.

Als druckschriftlicher Stand der Technik ist zunächst die GB-PS 782,298 zu nennen, die eine Hilfseinrichtung zur Unterstützung der vorbeschriebenen manuellen Tätigkeit zum Inhalt hat. Dabei wird durch Herabklappen der vorderen Bogenanschläge eine Bogengleitfläche geschaffen, über die der Probebogen nach aussen befördert werden soll. Die Funktionsfähigkeit dieser Vorrichtung setzt grundsätzlich ein relativ spätes Öffnen der Kettengreifer voraus, was bei den heute üblichen, sehr hohen Druckgeschwindigkeiten nicht durchführbar ist, wenn im Normalbetrieb gewährleistet sein soll, dass der zu stapelnde Bogen sauber und plan abgelegt wird und eine inexakte Stapelkante infolge Zurückprallens von den Bogenanschlägen nicht auftreten darf.

Eine ähnliche Einrichtung ist in der DE-PS 394052 beschrieben. Die Druckbogenentnahme erfolgt dort durch Ausserkraftsetzen der Greiferöffnungskurve, so dass der Bogen erst später durch eine zweite Greiferöffnungskurve freigegeben wird. Das Ausserkraftsetzen der im normalen Druckbetrieb wirkenden Greiferöffnungskurve erfolgt durch relativ umständliches seitliches Verstellen derselben, wie auch der weitergeführte Druckbogen nach dessen verzögertem Freigeben durch die Kettengreifer ziemlich unkontrolliert einer Zwischenablage zugeführt wird, von wo er dann entnommen werden kann.

Wie in der erstgenannten Druckschrift ist auch hier die Arbeitsweise bei hohen Druckgeschwindigkeiten nicht geeignet und wird insofern heutigen Anforderungen nicht gerecht.

Die letztlich zu nennende US-PS 3,191,928 zeigt ebenfalls eine Probebogenentnahmevorrichtung, bei der zwei aufeinanderfolgende Greiferöffnungskurven vorgesehen sind, wobei eine von beiden durch Verschwenken in und ausser Funktion bringbar ist.

Aufgrund der seitlichen Anordnung der Bedienungseinrichtung zum Ausser-Funktion-Setzen der ersten Greiferöffnungskurve ist es der Bedienungsperson unmöglich, den nach aussen geförderten Probebogen unmittelbar von Hand abzunehmen. Eine zusätzliche Auslagestapelvorrichtung ist daher erforderlich.

Darüber hinaus sind Zeitpunkt und Dauer für das Ausser-Funktion-Setzen dieser Greiferöffnungskurve zum Entnehmen einer bestimmten Anzahl von Papierbogen durch den dort gezeigten Mechanismus nicht eindeutig und mit der gewünschten Sicherheit vorbestimmbar.

Von diesem Stand derTechnik ausgehend, ist es die Aufgabe vorliegender Erfindung, eine Vorrichtung zur Druckbogenentnahme zu schaffen, mit der die vorgenannten Mängel beseitigt werden und mit der bei voller Druckgeschwindigkeit ohne Beeinflussung der Druckqualität bei allen Papiersorten eine einfache und sichere Druckbogenentnahme, insbesondere auch ohne Gefahr für den Ausführenden, gewährleistet ist.

Diese Aufgabe wird erfindungsgemäss durch die Merkmale des Kennzeichens des Anspruchs 1 gelöst.

Die Vorteile der erfindungsgemässen Vorrichtungen liegen insbesondere in deren äusserst einfacher Bedienbarkeit. So genügt es beispielsweise bei entsprechend vorteilhafter Ausgestaltung zur Entnahme eines einzigen Probebogens, den Handgriff nur kurz hineinzudrücken, um die Greiferöffnungskurve umzustellen. Nach Ausgabe dieses Probebogens kehrt die Greiferöffnungskurve selbsttätig wieder in ihre ursprüngliche Stellung zurück.

Ein weiterer wesentlicher Vorteil ist, dass der Maschinenbediener am Orte der Bogenausgabe, d.h. im hinteren, stirnseitigen Bereich des Auslegers, sich aufhalten und beispielsweise mit seiner einen Hand den Handgriff betätigen kann, während er mit der anderen Hand den von der Transporteinrichtung nach aussen geförderten Bogen in Empfang nehmen kann. Eine zusätzliche Auslagestapelvorrichtung ist dabei nicht erforderlich.

Die Zeichnung zeigt das hintere Kettenrad der Kettengreiferauslage in der Seitenansicht mit der erfindungsgemässen Vorrichtung zur Druckbogenentnahme.

Die Zeichnung zeigt den hinteren Teil des Aufbaues eines Bogenauslegers. In seinen Seitenwänden 1, 2 sind auf einer Welle 3 hintere Kettenräder 4, 5 drehfest gelagert, auf denen Greiferketten 6, 9 ablaufen, die in entsprechenden Abständen mit Greiferreihen 7 versehen sind, welche die Papierbogen 8 einem Stapel 45 zuführen.

Ebenfalls auf der Welle 3 sind axial verschiebbar aber drehfest zwei Stützscheiben 10, 11 gelagert, welche die Bogenführung insbesondere bei der Druckbogenentnahme unterstützen. Weiterhin sorgen vordere Bogenanschläge 12 für eine saubere Stapelbildung.

Auf der Welle 3 ist eine als Scheibe ausgebildete Greiferöffnungskurve 37 drehbar gelagert. An einem Anlenkpunkt 38 ist eine aus der Stirnseite der Seitenwand 2 herausragende Zugstange 39 angelenkt. Eine die Zugstange umgebende Druckfeder 40, welche sich an einer an der Seitenwand 2 angebrachten Halterung 41 bzw. einem Handgriff 42 am freien Ende der Zugstange abstützt, bestimmt gemeinsam mit einem Anschlag 47 an der Zugstange 39 die dargestellte Position der Zugstange 39 und somit die Stellung der Greiferöffnungskurve 37. Die Federkraft der Druckfeder 40 ist dabei so gewählt, dass durch das Einwirken der Kurvenrolle 18 der Greiferreihe 7 auf die Greiferöffnungskurve 37 ein unbeabsichtigtes Verschwenken derselben nicht auftreten kann.

Zum Einleiten einer Druckbogenentnahme wird z.B. manuell über den Handgriff 42 die Zugstange 39 entgegen der Federkraft der Druckfeder 40 und entgegen der Bogenlaufrichtung in die gestrichelt dargestellte Position gedrückt. Damit einher geht eine Drehung der Greiferöffnungskurve 37 in Uhrzeigerrichtung um einen bestimmten Drehwinkel a. Dadurch ist der Bogenfreigabepunkt über die vorderen Bogenanschläge 12 hinaus verlegbar. Dies kann innerhalb einer äusserst kurzen Zeitspanne erfolgen.

Die Greiferöffnungskurve 37 ist somit in zwei Endstellungen verbringbar, wobei diese Endstellungen zum einen durch das Anstossen des Handgriffes 42 an dem hinteren Bereich der Seitenwand 2 und zum anderen durch das Anstossen des Anschlages 47 an der Halterung 41 bestimmt sind.

Dadurch werden die Greifer über die an der Greiferöffnungskurve 37 entlanglaufende Kurvenrolle 18 verzögert geöffnet, und zwar erst dann, wenn der Bogen bereits über den Stapel 45 hinweggeführt ist. Unmittelbar nach dem verzögerten Freigeben des Papierbogens 8 wird dieser von einer rotierenden Saugrolle 43 übernommen, die für den Weitertransport sorgt und ihn, ohne Markierung in einem Führungskanal 44 geführt, nach aussen befördert.

Die dargestellte Lösung der gestellten Aufgabe ist einfach, kostengünstig und wirkungsvoll, wobei als wesentlicher Vorteil die Verwendung einer einzigen Greiferöffnungskurve hervorzuheben ist.

## Patentansprüche

1. Vorrichtung zur Entnahme von bedruckten Bogen für deren Begutachtung oder Aussonderung aus dem Ausleger einer Bogenrotationsdruckmaschine mit Kettenausleger und daran angebrachten Greiferreihen sowie mit einer Greiferöffnungskurve (37), die mittels verzögerter Greiferöffnung die Entnahme eines Bogens einleitet, dadurch gekennzeichnet,
dass eine Verschwenkeinrichtung (39-42, 47) an der als Scheibe ausgebildeten Greiferöffnungskurve (37) angreift, die damit auf einer Welle (3) aus einer ersten, den Greiferöffnungspunkt für das Stapeln der Bogen im Ausleger bestimmenden Endstellung um einen bestimmten Drehwinkel (a) in eine zweite Endstellung für die verzögerte Greiferöffnung verschwenkbar ist.

2. Vorrichtung nach Anspruch 1,
dadurch gekennzeichnet,
dass die Verschwenkeinrichtung (39-42,47) eine unmittelbar an der Greiferöffnungskurve (37) angreifende Zugstange (39) aufweist, welche an ihrem einen, aus dem hinteren Bereich einer Maschinenseitenwand (2) herausragenden Ende einen Handgriff (42) trägt, über den die Verschwenkeinrichtung (39-42, 47) horizontal in oder entgegen der Bogenlaufrichtung bewegbar ist.

3. Vorrichtung nach Anspruch 1,
dadurch gekennzeichnet,
dass die Greiferöffnungskurve (37) durch eine Druckfeder (40) sowie einen Anschlag (47) der Verschwenkeinrichtung (39-42,47) in der für die Stapelbildung massgebenden Endstellung gehalten wird.

4. Vorrichtung nach Anspruch 1,
gekennzeichnet durch eine Transporteinrichtung mit Saugrolle (43) und Führungskanal (44) zum Abfördern der verzögert freigegebenen Papierbogen (8).

## Claims

1. A device for the withdrawal of printed sheets from the delivery of a sheet-fed rotary printing machine for verification or sorting purposes, comprising a chain delivery and rows of grippers attached thereto, as well as a gripper opening cam (37) which initiates the withdrawal of a printed sheet by way of delayed opening of the grippers, wherein
a swivel mechanism (39-42, 47) engages at the gripper opening cam (37) which is formed as a disk, thereby being swingable about a certain angle of rotation (a) on a shaft (3) from a first end position determining the opening point of the grippers for stacking the sheets in the delivery to a second end position forthe delayed opening of the grippers.

2. Device according to Claim 1,
wherein
the swivel mechanism (39-42,47) includes a pull rod (39) engaging directly at the gripper opening cam (37), one end of said pull rod projecting from the rear region of a side panel (2) of the machine and bearing a handle (42) over which the swivel mechanism (39-42,47) is movable horizontally in or contrary to the sheet conveying direction.

3. Device according to Claim 1,
wherein
by means of a pressure spring (40) and a stop (47) of the swivel mechanism (39-42, 47) the gripper opening cam (37) is held in the end position determining the stacking.

4. Device according to Claim 1,
characterized by a conveying mechanism with a suction roll (43) and a guiding channel (44) for conveying the delayed released printed sheets (8).

## Revendications

1. Dispositif pour prélever des feuilles imprimées pour leur contrôle ou leur éjection de la recette d'une machine à imprimer rotative à feuilles comportant une recette à chaînes, et des rangées de pinces fixées à ces chaînes, ainsi qu'une came (37) d'ouverture des pinces qui déclenche le prélèvement d'une feuille par le biais d'une ouverture retardée des pinces, caractérisé en ce qu'un dispositif de décalage angulaire (39-42, 47) attaque la came (37) d'ouverture des pinces, présentant la forme d'un disque, que l'on peut faire tourner sur un arbre (3) d'un certain angle de rotation (a) pour la faire passer d'une première position extrême, qui commande le point d'ouverture des pinces correspondant à l'empilement desfeuilles dans la recette, à une deuxième position extrême, qui commande l'ouverture retardée des pinces.

2. Dispositif selon la revendication 1, caractérisé en ce que le dispositif de décalage angulaire (39-42,47) que comprend une bielle (39) qui attaque directement la came (37) d'ouverture des pinces et qui porte, à une extrémité qui émerge de la région arrière d'un flanc (2) de la machine, une poignée (42) par l'intermédiaire de laquelle le dispositif de décalage angulaire (39-42,47) peut être déplacé horizontalement dans le sens du défilement des feuilles ou dans le sens inverse.

3. Dispositif selon la revendication 1, caractérisé en ce que la came (37) d'ouverture des pinces est maintenue dans la position extrême qui commande la formation de la pile, par un ressort de compression (40) ainsi que par une butée (47) du dispositif de décalage angulaire (39-42, 47).

4. Dispositif selon la revendication 1, caractérisé par un dispositif de transport comprenant un rouleau aspirant (43) et un couloir de guidage (44) servant à évacuer les feuilles de papier (8) qui ont été libérées avec retardement.
